# EUROPÄISCHE PATENTSCHRIFT

(11) **EP 1 731 471 B1**
(45) Veröffentlichungstag und Bekanntmachung des Hinweises auf die Patenterteilung: **05.12.2012**
(21) Anmeldenummer: 06114908.4
(22) Anmeldetag: 02.06.2006
(51) Int. Cl.: B66B 23/04

(54) **Rad zum Antreiben eines flexiblen Handlaufes**
Driving pulley for a flexible handrail
Poulie d'entraînement pour une main-courante flexible

(30) Priorität: 07.06.2005 EP 05104963
(43) Veröffentlichungstag der Anmeldung: 13.12.2006
(73) Patentinhaber: Inventio AG, 6052 Hergiswil (CH)
(72) Erfinder: Novacek, Thomas, 2320 Schwechat (AT); Illedits, Thomas, 2491 Neufeld (AT)

(56) Entgegenhaltungen:
- EP-A- 1 464 609
- WO-A-2004/108581
- US-B1- 6 199 678

## Beschreibung

Die Erfindung betrifft ein Rad zum Antreiben eines flexiblen Handlaufes einer Fahrtreppe oder eines Fahrsteiges nach Anspruch 1.

Ein Rad gemäß dem Oberbegriff des Anspruchs 1 ist z.B. aus EP-A-1464609 bekannt.

Fahrtreppen und Fahrsteige weisen im Allgemeinen seitlich ortsfeste Balustraden auf. Auf oder an den Balustraden sind bandförmige Handläufe angebracht, die sich relativ zu den Balustraden möglichst synchron mit den Trittelementen der Fahrtreppen oder Fahrsteige bewegen. Die Handläufe bestehen im Wesentlichen aus einem flexiblen Band und können durch ein Rad angetrieben werden, das seinerseits mittelbar oder unmittelbar motorisch antreibbar ist. Dieses Rad kann gleichzeitig die Funktion einer Umlenkscheibe übernehmen, um den Handlauf dort umzulenken, wo eine Richtungsänderung des Handlaufes erforderlich ist.

Der Antrieb von Handläufen sollte möglichst kontinuierlich, also ruckfrei, und möglichst geräuscharm vor sich gehen, und das Rad sowie der Handlauf selbst sollten so ausgebildet sein, dass Geräusche und Abnutzungserscheinungen möglichst gering sind. Insbesondere sollten so genannte Slip-Stick-Effekte vermieden werden. Slip-Stick-Effekte sind Instabilitäts-Effekte im Zusammenhang mit Parametern, welche die Gleitreibung und die Haftreibung zwischen dem Handlauf und der Kontaktfläche des den Handlauf antreibenden Rades beeinflussen. Um einen kontinuierlichen Antrieb des Handlaufes zu realisieren, sollte ein Gleiten des Handlaufes relativ zum Rad vermieden werden, was bedeutet, dass die Haftreibung ein gewisses Mass nicht unterschreiten sollte. In der Praxis kommt es aber immer wieder vor, dass kurzzeitig Gleitreibung eintritt, was mit einem Aqua-Planning verglichen werden kann und den erwähnten Slip-Stick-Effekt ergibt.

Um Slip-Stick-Effekte zu verhindern, wurde ein bekanntes Rad zum Antreiben eines Handlaufes im Wesentlichen als Treibradreifen ausgebildet. Der Treibradreifen ist mit einem Füllstoff wie Pressluft oder einem Edelgas gefüllt. Der Treibradreifen wirkt als Kraftübertragungselement, indem seine äussere Umfangsfläche unter Druck an der Innenfläche des Handlaufs anliegt, so dass bei einer Rotation des Treibradreifens der Handlauf durch die zwischen dem Kraftübertragungselement und dem Handlauf wirkende Haftreibung angetrieben wird.

Nachteilig an diesem Treibrad ist unter anderem die Wulstbildung am Treibradreifen, die als Folge seiner Elastizität auftritt, sowie die beträchtliche Abnützung.

Die Aufgabe der Erfindung ist es nun, ein Rad zum Antreiben eines Handlaufes einer Fahrtreppe oder eines Fahrsteiges vorzuschlagen, mit welchem die Nachteile des Standes der Technik vermieden werden.

Die Lösung dieser Aufgabe erfolgt erfindungsgemäss durch die Merkmale des kennzeichnenden Teiles des Anspruchs 1.

Bevorzugte Weiterbildungen des erfindungsgemässen Rades sind durch die abhängigen Ansprüche umschrieben.

Das erfindungsgemässe Rad zum Antreiben eines flexiblen Handlaufs einer Fahrtreppe oder eines Fahrsteiges, das auch als Raupenrad bezeichnet wird, weist ein Kraftübertragungselement auf, das um eine Rotationsachse drehbar ist. Die senkrecht zur Rotationsachse liegenden Schnitte des Kraftübertragungselementes besitzen kreisförmige Hüllkurven, deren Zentren auf der Rotationsachse liegen. Der etwa zylindrische Bereich der Aussenfläche des Kraftübertragungselementes bildet eine Kontaktfläche, die unter Druck am Handlauf anliegt und diesen mitnimmt bzw. antreibt. Das Rad umfasst ferner zwei Grundscheiben, die koaxial zum Kraftübertragungselement angeordnet sind und annähernd den gleichen Durchmesser aufweisen. Jede Grundscheibe ist auf ihrer dem Kraftübertragungselement zugewandten Seite mit einer Vielzahl von Ausnehmungen versehen. Diese Ausnehmungen sind in einem äusseren Randbereich der Grundscheibe angeordnet und zur Rotationsachse hin gerichtet. Die Ausnehmungen einer der Grundscheiben bilden mit den Ausnehmungen der anderen Grundscheibe Ausnehmungspaare. Im weiteren weist das neue Rad eine Vielzahl von Stiften auf, wobei jeweils ein Stift mit seinen Enden in die Ausnehmungen eines Ausnehmungspaares eingreift. Die Stifte sind in einem Umfangsbelag aufgenommen. Der Umfangsbelag liegt mindestens mit einem Teil seiner Innenfläche an der Kontaktfläche des Kraftübertragungselementes an.

Die Grundscheiben spannen das Kraftübertragungselement ein und verhindern ein seitliches Ausweichen des letzteren. Das Kraftübertragungselement wirkt in radialer Richtung auf den Umfangsbelag und spannt diesen auf den Handlauf vor, derart, dass die Reibung zwischen Umfangsbelag und Handlauf genügend hoch ist, so dass sie sich ohne Unterbrechung als Haftreibung manifestiert und nicht durch Phasen von Gleitreibung unterbrochen wird.

Die Stifte erhöhen die Steifigkeit des Umfangsbelages. Dadurch kann ein Umfangsbelag gewählt werden, der relativ leicht elastisch deformierbar ist und der sich deshalb gut an den Handlauf anschmiegt, ohne dass Wulstbildung zu befürchten ist.

Das Kraftübertragungselement kann mindestens einen gasgefüllten Reifen umfassen, der mit fliessfähigem Material, vorzugsweise mit einem Gas, gefüllt ist.

Alternativ oder zusätzlich zu einem solchen Reifen kann das Rad als Kraftübertragungselement eine oder mehrere Kraftübertragungsscheiben umfassen.

Die beiden Grundscheiben sind üblicherweise axial beidseitig des Kraftübertragungselementes angeordnet. Das Rad kann weitere Grundscheiben aufweist, die angrenzend an oder mit Abstand zwischen den erstgenannten Grundscheiben angeordnet sind. Die Grundscheiben führen das Kraftübertragungselement seitlich bzw. klemmen das Kraftübertragungselement ein und verhindern ein seitliches Ausweichen desselben.

Das Kraftübertragungselement kann, vorzugsweise in axialer Richtung, in mehrere Kraftübertragungseinheiten aufgeteilt ist. Benachbarte Kraftübertragungseinheiten können durch die weiteren Grundscheiben voneinander getrennt sein.

Die Ausnehmungen eines Ausnehmungspaares sind üblicherweise gleich ausgebildet und fluchtend angeordnet. Ihre Form kann entweder den Enden der Stifte entsprechen oder etwas grösser bemessen sein, um ein gewisses Spiel der Stifte zu ermöglichen.

Es hat sich, insbesondere im Hinblick auf die Montage und einen allfällig notwendig werdenden Ersatz einzelner Stifte, als günstig erwiesen, die Ausnehmungen als Durchbrüche der Grundscheibe auszubilden.

Vorzugsweise gehen solche schlitzartigen Ausnehmungen von der äusseren Umfangsfläche der Grundscheiben aus und sind auf die Rotationsachse zu gerichtet.

Wesentliche Vorteile des neuen Rades sind die Verhinderung des Slip-Stick-Effektes zwischen dem Rad und dem Handlauf und die Verhinderung einer Wulstbildung im Kontaktbereich von Rad und Handlauf.

Der Slip-Stick-Effekt ist im Wesentlichen durch das Verhältnis von Haftreibung und Gleitreibung zwischen dem Umfangsbelag des Rades und dem Handlauf bestimmt. Die Art der Reibung ist im Wesentlich abhängig erstens vom Haft- bzw. Gleitreibungskoeffizienten zwischen den Materialien des Belages des Rades und dem Handlauf, die ihrerseits von den Oberflächenrauhigkeiten beeinflusst werden; zweitens vom Druck, unter dem der Umfangsbelag des Rades am Handlauf anliegt; und drittens von der Ausdehnung der Kontaktfläche.

Die Wulstbildung ist im Wesentlichen abhängig von der jeweiligen Materialsteifigkeit zusammen mit der Materialdicke, da abhängig davon im Kontaktbereich sowohl in Bewegungsrichtung als auch quer Wülste gebildet werden, die Schwingungen und damit Geräuschentwicklung und Abnützung zur Folge haben.

Verhindert man den Slip-Stick-Effekt, so wird die Geräuschentwicklung in dem Masse reduziert, als sie von der Energie abhängig ist, die beim Übergang von Haftreibung zu Gleitreibung frei wird. Verhindert man die Wulstbildung, so wird die Geräuschentwicklung in dem Masse reduziert, als sie durch die erwähnten Schwingungen bedingt ist. Gleichzeitig reduzieren sich die Abnützung der betroffenen Bauteile und die benötigte Antriebsleistung, während der Fahrkomfort gesteigert wird.

Es ist offensichtlich, dass neben der Formgebung der einzelnen Bauteile die Wahl geeigneter Materialien für die Eigenschaften des Rades von grosser Bedeutung sind. Die Grundscheiben können beispielsweise aus PE-HD, PA bestehen oder metallische Werkstoffe. Die Stifte können aus einem geeigneten Metall oder aus PE-HD oder PA hergestellt sein. Für den Umfangsbelag wird vorteilhaft ein Elastomer, NR, SBR oder HNBR gewählt, da mit solche Materialien ein hoher Haftreibungskoeffizient erreicht werden kann. Das Kraftübertragungselement kann durch einen Körper aus einem Elastomer oder durch einen fluiddruck-gefüllten Reifen gebildet sein. Es wird ausdrücklich darauf hingewiesen, dass die angegebenen Materialien nur als Beispiele zu verstehen sind.

Vorzugsweise wird das Rad durch ein Triebstock angetrieben, welches in EP1464609 dargestellt wurde. Der Triebstock greift in die Stufenkette ein und dreht das Rad welches entweder auf der Handflächenoberseite oder -unterseite in Kontakt mit dem Handlauf kommt und den Handlauf bewegt. Alternativ kann das Rad ebenfalls durch eine konventionelle Handlaufantriebseinheit, z.B. Friktionsrad, angetrieben werden.

Weitere Eigenschaften und Vorteile des erfindungsgemässen Rades werden im Folgenden anhand von Ausführungsbeispielen und mit Bezug auf die Zeichnung beschrieben. Es zeigen:
- Fig. 1: einen Fahrsteig bzw. eine Fahrtreppe mit einem Handlauf, der mittels eines Rades nach der Erfindung antreibbar ist, ausschnittsweise, in einer stark vereinfachten Darstellung, von der Seite;
- Fig. 2: ein Rad nach der Erfindung, ausschnittsweise, in einem Schaubild; und
- Fig 3: das in Fig. 2 dargestellte Rad, ausschnittsweise, in einem die Rotationsachse enthaltenden Schnitt;

Fig. 1 zeigt ein Rad 10 nach der Erfindung, das um eine Rotationsachse A drehbar ist und einen Handlauf 11 antreibt. Der Handlauf 11 befindet sich am oberen Rand einer Balustrade 12, die seitlich von nicht dargestellten Trittelementen der Fahrtreppe bzw. des Fahrsteiges angeordnet ist. Der Handlauf 11 liegt hierbei längs nahezu 180° am Rad 10 an. Der Antrieb des Rades 10 erfolgt zum Beispiel durch einen Motor 13 über ein Endloselement 14 und ein Antriebsrad 15. Im Weiteren ist ein Umlenkrad 16 vorgesehen. Das Rad 10 ist in herkömmlicher Weise an einer ortsfesten Stützkonstruktion 17 befestigt.

Gemäss Fig. 2 und Fig. 3 weist das Rad 10 zwei Grundscheiben 20, 21, ein Kraftübertragungselement 40, einen Umfangsbelag 60 und eine Vielzahl von Stiften 80 auf. Das Rad 10 ist direkt oder indirekt motorisch antreibbar und ist dazu bestimmt, den flexiblen Handlauf 12 der Fahrtreppe oder eines Fahrsteiges anzutreiben, der am Umfang des Rades 10 geführt ist. Der Handlauf 12 kann das Rad 10 seitlich überlappen oder umgreifen.

Jede der Grundscheiben 20, 21 besitzt zwei seitliche Scheibenflächen 22 und eine Umfangsfläche 24.

Zusätzlich zu den Grundscheiben 20, 21 können eine oder mehrere weitere Grundscheiben 23 vorgesehen sein. Hierbei kann entweder gemäss Fig. 3 angrenzend an die Grundscheiben 20 und 21 je eine weitere Grundscheibe 23 angeordnet sein, oder eine weitere Grundscheibe 23 kann mittig zwischen den Grundscheiben 20, 21 angeordnet sein.

In ihren Randbereichen enthalten die Grundscheiben 20, 21 Ausnehmungen 26, die sich zur Rotationsachse A hin erstrecken. Diese Ausnehmungen 26 haben die Form von Schlitzen, die sich von der Umfangsfläche 24 der Grundscheiben 20, 21 auf die Achse A zu erstrecken. Jede der Ausnehmungen 26 der einen Grundscheibe 20 bildet jeweils mit einer Ausnehmung der anderen Grundscheibe 21 ein Ausnehmungspaar.

Die Ausnehmungen müssen nicht als Durchbrüche ausgebildet sein sondern können auch durch Nuten gebildet sein.

Gemäss Fig. 1 sind die Ausnehmungen radial angeordnet, sie könnten aber auch mit der radialen Richtung einen Winkel einschliessen, der offensichtlich einiges kleiner als 90° sein muss.

Im vorliegenden Ausführungsbeispiel sind die beiden Grundscheiben 20, 21 gleich ausgebildet, auch die schlitzartigen Ausnehmungen 26 sind gleich ausgebildet, und die Grundscheiben 20, 21 sind so angeordnet, dass die Ausnehmungen 26 nicht nur fluchtend sondern achsparallel fluchtend liegen, so dass die Stäbe 80 gerade ausgeführt sein können. Es sind aber auch andere Anordnungen möglich, wobei für Ausnehmungspaare, die nicht durch eine achsparallele Linie verbindbar sind, gebogene bzw. biegbare Stäbe 80 erforderlich sind.

Zwischen den Grundscheiben 20, 21 ist das Kraftübertragungselement 40 angeordnet bzw. eingespannt. Das Kraftübertragungselement 40 weist Querschnitte (in Stirnrichtung) auf mit Hüllkurven, die Kreise sind, deren Zentren auf der Rotationsachse A liegen. Am Umfang des Kraftübertragungselementes 40 befindet sich eine Kontaktfläche 42, die auf den Umfangsbelag 60 vorgespannt ist. Im vorliegenden Ausführungsbeispiel sind nicht nur die Hüllkurven sondern die gesamten Querschnitte kreisförmig, und das Kraftübertragungselement 40 hat nahezu die Form eines kurzen Zylinders.

Das Kraftübertragungselement 40 kann in zwei Kraftübertragungseinheiten aufgeteilt sein. Dies ist insbesondere dann vorteilhaft, wenn insgesamt drei voneinander beabstandete Grundscheiben 20, 21, 23 vorgesehen sind, wobei eine Kraftübertragungseinheit zwischen den Grundscheiben 20, 23 und die andere Kraftübertragungseinheit zwischen den Grundscheiben 21, 23 angeordnet ist.

Das in Fig. 2 und 3 gezeigte Kraftübertragungselement 40 ist als Reifen ausgebildet, der mit einem unter Druck stehenden Fluid, Gas oder anderen Füllstoffen gefüllt ist.

Der Umfangsbelag 60 ist aus einem flexiblen, elastischen Material hergestellt und weist an seiner Aussenfläche Rippen 62 auf. In radialer Richtung ragt der Umfangsbelag 60 über die Grundscheiben 20, 21 nach aussen. An seiner Innenfläche 64 steht der Umfangsbelag 60 in Berührung mit der Kontaktfläche 42 des Kraftübertragungselementes 40 und wird von diesem radial nach aussen vorgespannt. Im Weiteren weist der Umfangsbelag 60 Ausnehmungen auf, die im vorliegenden Ausführungsbeispiel parallel zur Rotationsachse A gerichtet sind.

Die Stifte 80 sind in diesen Ausnehmungen aufgenommen und damit gewissermassen im Umfangsbelag 60 integriert. Die Stifte 80 weisen Enden 82, 83 auf, die in Richtung der Achse A aus dem Umfangsbelag 60 hinausragen und in die Ausnehmungen 26 der Grundscheiben 20 bzw. 21 ragen. Die Querschnitte der Stifte 80 sind unter sich gleiche Kreise, die Stifte 80 können aber auch andere Querschnitte aufweisen, die ausserdem über die Länge der Stifte 80 variieren können.

Sind die Ausnehmungen 26 schlitzartig, wie in den Fig. 2 und 3 gezeigt, so können die Stifte 80 auch durch die Ausnehmungen 26 hindurch ragen.

Gemäss Erfindung bilden die Stifte 80 des Umfangsbelags 60 zusammen mit den Ausnehmungen 26 der Grundscheiben 21, 22, 23 eine formschlüssige Verbindung, um eine Rotationsbewegung der Grundscheiben 21, 22, 23 in eine Rotationsbewegung des Umfangsbelags 60 umzusetzen. Zwischen dem Umfangsbelag 60 und einer Innenfläche des Handlaufs 11 findet eine reibschlüssige Kraftübertragung statt. Durch diese reibschlüssige Verbindung wird die Rotation des Umfangsbelags 60 in eine Bewegung des Handlaufs 11 umgesetzt. Der notwendige Anpressdruck zwischen Umfangsbelag 60 und Handlauf 11 wird im Wesentlichen durch das Kraftübertragungselement 40 bereit gestellt und kann durch Änderung des Innendrucks im Kraftübertragungselement 40 geändert werden. Nuten, bzw. schlitzförmige Ausnehmungen 26, die radial verlaufen, ermöglichen eine gewisse Bewegung der Stäbe 80 und somit auch des Umfangsbelags 60 in radialer Richtung. Bei Erhöhung des Innendrucks im Kraftübertragungselement 40 kann der Umfangsbelag 60 samt den Stäben 80 nach aussen verlagert werden, um so den Anpressdruck zu erhöhen. Der gleiche Effekt kann auch erzielt werden, wenn in sich flexible Stäbe 80 eingesetzt werden, die sich um Bereich der Grundscheiben 21, 22 nicht radial verschieben können.

## Patentansprüche

1. Rad (10) zum Antreiben eines flexiblen Handlaufs (11) einer Fahrtreppe oder eines Fahrsteiges, mit einem Kraftübertragungselement (40),
- das um eine Rotationsachse (A) drehbar ist,
- dessen Schnitte senkrecht zur Rotationsachse (A) kreisförmige Hüllkurven aufweisen, deren Zentren auf der Rotationsachse (A) liegen, und
- das an seinem Umfang eine Kontaktfläche (42) besitzt, durch die eine radial nach aussen wirkende Kraft ausübbar ist,
**gekennzeichnet durch**
- mindestens zwei Grundscheiben (20, 21, 23), die koaxial zum Kraftübertragungselement (40) angeordnet sind,
- wobei jede Grundscheibe (20, 21, 23) eine Vielzahl von Ausnehmungen (26) aufweist,
- die an ihrer der anderen Grundscheibe zugewandten Seite angeordnet sind,
- sich in einem äusseren Randbereich der Grundscheibe (20, 21, 23) befinden und
- mit den Ausnehmungen (26) der anderen Grundscheibe (21, 20) Ausnehmungspaare bilden,
- einen Umfangsbelag (60),
- an dessen der Rotationsachse (A) zugewandter Innenfläche (64) mindestens teilweise die Kontaktfläche (42) des Kraft-übertragungselementes (40) anliegt, und
- eine Vielzahl von Stiften (80),
- die im Umfangsbelag (60) angeordnet sind, wobei
- je ein Stift (80) in ein Ausnehmungspaar (27) eingreift.

2. Rad (10) nach Anspruch 1,
**dadurch gekennzeichnet,**
**dass** das Kraftübertragungselement (40) mindestens einen gasgefüllten Reifen umfasst, der mit fliessfähigem Material, vorzugsweise mit einem Gas, gefüllt ist.

3. Rad (10) nach Anspruch 1,
**dadurch gekennzeichnet,**
**dass** das Kraftübertragungselement (40) mindestens eine Kraftübertragungsscheibe umfasst.

4. Rad (10) nach einem der vorangehenden Ansprüche,
**dadurch gekennzeichnet,**
**dass** es mindestens eine weitere Grundscheibe (23) aufweist, die zwischen den Grundscheiben (20, 21) angeordnet ist.

5. Rad (10) nach einem der vorangehenden Ansprüche,
**dadurch gekennzeichnet,**
**dass** das Kraftübertragungselement (40), vorzugsweise in axialer Richtung, in mehrere Kraftübertragungseinheiten aufgeteilt ist.

6. Rad (10) nach einem der vorangehenden Ansprüche,
**dadurch gekennzeichnet,**
**dass** die Ausnehmungen (26) eines Ausnehmungspaares (27) fluchtend, vorzugsweise achsparallel fluchtend, angeordnet sind.

7. Rad (10) nach einem der vorangehenden Ansprüche,
**dadurch gekennzeichnet,**
**dass** die Ausnehmungen (26) Durchbrüche der Grundscheibe (20, 21, 23) sind, die vorzugsweise schlitzartig ausgebildet sind.

8. Rad nach einem der vorangehenden Ansprüche,
**dadurch gekennzeichnet,**
**dass** die Ausnehmungen (26)
- von der äusseren Umfangsfläche der Grundscheibe (20, 21, 23) ausgehen und
- zur Rotationsachse (A) hin gerichtet sind.

## Claims

1. Wheel (10) for driving a flexible handrail (11) of an escalator or moving walk with a power transmission element (40)
- that can be turned about an axis of rotation (A),
- whose cross sections perpendicular to the axis of rotation (A) have circular enveloping curves whose centers lie on the axis of rotation (A), and
- that has on its circumference a contact surface (42) through which an outwardly acting radial force can be exerted,
**characterized by**
- at least two base sheaves (20, 21, 23) that are arranged coaxially to the power transmission element (40),
- each base sheave (20, 21, 23) having a plurality of cutouts (26),
- which are arranged on their side that faces the other base sheave,
- that are located in an outer edge area of the base sheave (20, 21, 23),
- and form with the cutouts (26) of the other base sheave (21, 20) cutout pairs,
- and by a circumferential cover (60),
- against whose inner surface (64) that faces the axis of rotation (A) at least part of the contact surface (42) of the power transmission element (40) rests,
- and by a plurality of pins (80),
- that are arranged in the circumferential cover (60),
- one pin (80) engaging in each cutout pair (27).

2. Wheel (10) according to Claim 1,
**characterized in that**
the power transmission element (40) contains at least one gas-filled tire-like tube that is filled with flowable material, preferably with a gas.

3. Wheel (10) according to Claim 1,
**characterized in that**
the power transmission element (40) contains at least one power transmission sheave.

4. Wheel (10) according to one of the foregoing claims,
**characterized in that**
it has at least one further base sheave (23) that is arranged between the base sheaves (20, 21).

5. Wheel (10) according to one of the foregoing claims,
**characterized in that**
the power transmission element (40) is divided into several power transmission units preferably in axial direction.

6. Wheel (10) according to one of the foregoing claims,
**characterized in that**
the cutouts (26) of a cutout pair (27) are arranged in line, preferably in line parallel to the axis.

7. Wheel (10) according to one of the foregoing claims,
**characterized in that**
the cutouts (26) are breakouts of the base sheave (20, 21, 23) that are preferably executed in the form of slits.

8. Wheel according to one of the foregoing claims,
**characterized in that**
the cutouts (26)
- start from the outer circumferential surface of the base sheave (20, 21, 23) and
- are directed toward the axis of rotation (A).

## Revendications

1. Poulie (10) pour entraîner une main courante flexible (11) d'un escalier ou tapis roulant, avec un élément de transmission de force (40),
- qui est apte à tourner sur un axe de rotation (A),
- dont les sections perpendiculairement à l'axe de rotation présentent des courbes enveloppantes circulaires dont les centres sont situés sur l'axe de rotation, et
- qui a sur sa circonférence une surface de contact (42) grâce à laquelle une force agissant radialement vers l'extérieur peut être exercée,
**caractérisée par**
- au moins deux disques de base (20, 21, 23) qui sont disposés coaxialement par rapport à l'élément de transmission de force (40),
- étant précisé que chaque disque de base (20, 21, 23) présente plusieurs creux (26)
- qui sont disposés sur sa face tournée vers l'autre disque de base,
- qui se trouvent dans une zone de bord extérieure du disque de base (20, 21, 23) et
- qui forment avec les creux (26) de l'autre disque de base (21, 23) des paires de creux,
- un revêtement circonférentiel (60)
- sur la surface intérieure (64), tournée vers l'axe de rotation (A), duquel est appliquée au moins en partie la surface de contact (42) de l'élément de transmission de force (40), et
- plusieurs tiges (80)
- qui sont disposées dans le revêtement circonférentiel (60), étant précisé que
- chaque tige (80) pénètre dans une paire de creux (27).

2. Poulie (10) selon la revendication 1, **caractérisée en ce que** l'élément de transmission de force (40) comprend au moins un pneu rempli de gaz qui est rempli d'une matière fluide, de préférence d'un gaz.

3. Poulie (10) selon la revendication 1, **caractérisée en ce que** l'élément de transmission de force (40) comprend au moins un disque de transmission de force.

4. Poulie (10) selon l'une des revendications précédentes, **caractérisée en ce qu'**elle comporte au moins un autre disque de base (23) qui est disposé entre les disques de base (20, 21).

5. Poulie (10) selon l'une des revendications précédentes, **caractérisée en ce que** l'élément de transmission de force (40) est divisé, de préférence dans le sens axial, en plusieurs unités de transmission de force.

6. Poulie (10) selon l'une des revendications précédentes, **caractérisée en ce que** les creux (6) d'une paire de creux (27) sont disposés dans l'alignement, de préférence en étant parallèles axialement.

7. Poulie (10) selon l'une des revendications précédentes, **caractérisée en ce que** les creux (26) sont constitués par des ouvertures percées dans le disque de base (20, 21, 23), qui ont de préférence la forme de fentes.

8. Poulie (10) selon l'une des revendications précédentes, **caractérisée en ce que** les creux (26)
- partent de la surface circonférentielle extérieure du disque de base (20, 21, 23) et
- sont dirigés vers l'axe de rotation (A).
